# EUROPÄISCHE PATENTANMELDUNG

(11) **EP 1 603 368 A2**
(43) Veröffentlichungstag der Anmeldung: **07.12.2005**
(21) Anmeldenummer: 05090122.2
(22) Anmeldetag: 04.05.2005
(51) Int. Cl.: H05B 33/08

(54) **Schaltungsanordnung zum Betreiben einer Beleuchtungseinrichtung**

(30) Priorität: 01.06.2004 DE 102004027351
(71) Anmelder: SIEMENS AKTIENGESELLSCHAFT, 80333 München (DE)
(72) Erfinder: Beutling, Michael, 13585 Berlin (DE); Colberg, Jens, 15754 Bindow (DE)

(57) **Zusammenfassung**

Die Erfindung betrifft eine Schaltungsanordnung zum Betreiben einer Beleuchtungseinrichtung, insbesondere eines LED-Signalgebers (9), im Zusammenwirken mit einer übergeordneten Einrichtung, insbesondere einer Überwachungseinrichtung, die einen Einschaltstrom vorgibt. Um eine für die Strom-Zeit-Charakteristik einer Glühlampe konzipierte übergeordneten Einrichtung, insbesondere Überwachungseinrichtung, auch für eine andere Beleuchtungseinrichtung verwenden zu können, ist ein Schaltungsteil vorgesehen, der einen Einschaltstrom bis oberhalb einer Ansprechschwelle der Überwachungseinrichtung während einer Zeitdauer (Δt_{L}) einstellt.

## Beschreibung

Die Erfindung betrifft eine Schaltungsanordnung zum Betreiben einer Beleuchtungseinrichtung, insbesondere eines LED-Signalgebers, gemäß dem Oberbegriff des Anspruchs 1.

Die nachfolgende Beschreibung bezieht sich beispielhaft im Wesentlichen auf LED-Signalgeber, die anstelle von Glühlampen-Signalgebern in vielen Bereichen, insbesondere in der Eisenbahn-Signaltechnik, zunehmend angewendet werden. Von der Erfindung umfasst sind jedoch auch sicherheitsrelevante Beleuchtungseinrichtungen für unterschiedlichste Anwendungen und auf der Basis unterschiedlichster Leuchtmittel, wie beispielsweise Leuchtstoffröhren oder OLED.

LEDs sind vergleichsweise preiswert, langlebig und lichtstark. Beim Ersatz von Glühlampen durch LEDs wird aus Kostengründen angestrebt, die für die Ansteuerung und Überwachung der Glühlampen vorhandenen Einrichtungen weiter zu verwenden. Dabei treten erhebliche Probleme auf, da das elektrische Verhalten von LEDs sich grundlegend von dem der Glühlampen unterscheidet. Für die Überwachung der korrekten Funktionen der Signalgeber sind in der übergeordneten Einrichtung Überwacher, in der Regel auf der Basis von Überwacherrelais, vorgesehen. Diese Relais benötigen für den sicheren Anzug einen höheren Strom als im Normalbetrieb. Der Anzugsstrom kann auch oberhalb des Ansprechwertes einer im Stromkreis eingesetzten Schmelzsicherung liegen, so dass ein Dauerbetrieb der Überwacherrelais mit diesem Anzugsstrom nicht möglich ist. Bei Einsatz von Glühlampen war dieser Umstand kein Problem, da Glühlampen in der Einschaltphase aufgrund des geringen Widerstandes der Glühwendel einen sehr hohen Einschaltstrom, der bis zum zehnfachen des Nennstromes betragen kann, aufnehmen. Dieser hohe Einschaltstrom erfüllt die Bedingungen der übergeordneten Einrichtung. Insbesondere bringt der hohe Einschaltstrom das Überwacherrelais sicher zum Anzug, ist jedoch von derart kurzer Dauer, dass das Auslösen einer Sicherung verhindert wird. Demgegenüber haben LED-Signalgeber derzeit kein ausgeprägte Einschaltstromverhalten. Der Stromimpuls, der beim Einschalten von Glühlampen zu einem Anzug der Überwacherrelais führt, fehlt. Das Überwacherrelais kann somit nicht sicher zum Anzug gebracht werden, wodurch der Lichtstromkreis als gestört gemeldet wird. Letztlich ist der Einsatz der bisherigen LED-Signalgeber bei einer solchen Überwachungseinrichtung unmöglich. Diese Problematik ist nicht auf das Gebiet der Eisenbahnsicherungstechnik beschränkt. Grundsätzlich kann bei Ersatz von Glühlampen durch alternative Leuchtmittel das Problem des fehlenden Kaltfadenverhaltens beispielsweise auch in der Luftfahrt und im Automobilbereich auftreten, die eventuell dadurch nicht auf LED-Technik oder andere alternative Leuchtmittel umgestellt werden können.

Der Erfindung liegt die Aufgabe zugrunde, eine Schaltungsanordnung der gattungsgemäßen Art anzugeben, die es ermöglicht, moderne Leuchtmittel mit herkömmlichen übergeordneten Einrichtungen, insbesondere Überwachungseinrichtungen, zu verwenden.

Erfindungsgemäß wird die Aufgabe durch die kennzeichnenden Merkmale des Anspruchs 1 gelöst. Danach enthält die Schaltungsanordnung einen Schaltungsteil, der einen Einschaltstrom erzeugt, der ausreicht, um das Ansprechen der Überwachungseinrichtung sicherzustellen. Durch den zusätzlichen Schaltungsteil wird die Stromaufnahme kurzzeitig unmittelbar bzw. kurzfristig nach dem Einschalten bis oberhalb einer Ansprechschwelle der Überwachungseinrichtung erhöht. Der erhöhte Strom wird solange aufrechterhalten, wie er von der Überwachungsschaltung benötigt wird.

Dabei ist die Zeitdauer für die Stromerhöhung gemäß Anspruch 2 derart kurz bemessen, dass der maximale Dauerstrom der übergeordneten Einrichtung nicht überschritten wird, so dass gegebenenfalls vorhandene Sicherungen nicht ansprechen.

Gemäß Anspruch 3 kann die erhöhte Stromaufnahme durch Parallelschaltung eines R/C-Gliedes zur Strom-Zeit-Kennliniennachbildung einer Glühlampe ausgebildet sein. Bei dieser Ausführungsform wird das Verhalten einer Glühlampe vollständig nachgebildet.

Bei der Ausführungsform gemäß Anspruch 4 wird anstelle eines glühlampenspezifischen Einschaltstromes mittels eines kurzzeitig zuschaltbaren Widerstandes nur ein Strompeak erzeugt. Bei dieser einfachen Variante wird die Tatsache ausgenutzt, dass es nur darauf ankommt, einen Einschaltstrom zu erzeugen, der hoch genug ist, um die Überwachungseinrichtung anzusprechen.

Der Schaltungsteil kann gemäß Anspruch 5 auch Bestandteil einer beispielsweise aus der DE 101 02 352 A1 bekannten Strom-Spannungs-Kennliniennachbildung oder einer beispielsweise aus der DE 102 21 573 A1 bekannten Lichtstärke-Spannungs-Kennliniennachbildung einer Glühlampe sein.

Die Erfindung wird nachfolgend anhand figürlicher Darstellungen näher erläutert. Es zeigen:
- Figur 1: den zeitlichen Stromverlauf in der Einschaltphase bei einer Glühlampe,
- Figur 2: den zeitlichen Stromverlauf in der Einschaltphase bei einem LED-Signalgeber,
- Figur 3: den zeitlichen Stromverlauf in der Einschaltphase bei einem LED-Signalgeber mit dem erfindungsgemäßen Schaltungsteil und
- Figuren 4 bis 6: Ausführungsvarianten für den Schaltungsteil.

Die Figuren 1 bis 3 veranschaulichen Strom I-Zeit t-Kennlinien für die Einschaltphasen von Glühlampen 1 und LED-Signalgebern 2 und 3. Dargestellt sind außerdem die Anzugsschwelle 4 und die Halteschwelle 5 eines Überwacherrelais sowie eine obere Stromgrenze 6 einer übergeordneten Einrichtung, die beispielsweise durch eine Schmelzsicherung vorgegeben ist. Es ist ersichtlich, dass bei der Glühlampenvariante - Figur 1 - unmittelbar nach dem Einschalten der Glühlampe während eines Zeitraumes Δt_{G} ein Strom fließt, der die Anzugsschwelle 4 des Überwacherrelais übersteigt. Folglich ist sichergestellt, dass das Überwacherrelais anzieht. Erst nach dem Anziehen des Überwacherrelais erreicht die, z. B. schmelzsicherungsbedingte, oberer Stromgrenze 6 einen Wert unterhalb der Anzugsschwelle 4. Da der Glühlampenstrom die Halteschwelle 5 des Überwacherrelais nicht unterschreitet, bleibt das Relais in angezogenem Zustand.

Die in Figur 2 dargestellte I-t-Kennlinie 2 für einen LED-Signalgeber weist keinen erhöhten Einschaltstrom auf, so dass die Anzugsschwelle 4 für das Überwacherrelais nicht überschritten wird. Es verbleibt eine Stromdifferenz ΔI_{L}, so dass das Überwacherrelais nicht ansprechen kann. Folglich führt ein einfacher Ersatz von Glühlampen durch LEDs zu einem Ausfall der Überwachungsschaltung, der nicht hingenommen werden kann.

Diese Problem wird durch einen Schaltungsteil gelöst, der zu dem LED-Signalgeber parallel geschaltet ist und während einer Zeitdauer Δt_{L} einen zusätzlichen Stromfluss erzeugt. Die Zeitdauer Δt_{L} dieses Strompeaks 7 ist derart bemessen, dass die obere Stromgrenze 6, die z. B. durch eine Schmelzsicherung vorgegeben ist, nicht überschritten wird.

Figur 4 zeigt ein erste Ausführungsbeispiel für eine Schaltungsanordnung mit einem Schaltungsteil 8.1 zur Stromerhöhung während der Einschaltphase. Der Schaltungsteil 8.1 ist zu dem LED-Signalgeber 9 parallel geschaltet und enthält eine Serienschaltung aus einem Widerstand R und einem Kondensator C. Diese R/C-Kombination ermöglicht eine relativ genaue Kaltfadennachbildung einer Glühfadenlampe. Auf diese Weise wird erreicht, dass der I-t-Verlauf ungefähr dem in Figur 1 dargestellten Einschaltstromverlauf 1 für eine Glühlampe entspricht.

Es genügt jedoch, einen Strompeak 7 gemäß Figur 3 zu erzeugen, um die für eine Glühlampe konzipierte Überwachungseinrichtung mit einem LED-Signalgeber 9 weiterverwenden zu können. Dieser Strompeak 7 wird durch einen zu dem LED-Signalgeber 9 parallelgeschalteten Schaltungsteil 8.2 erzeugt. Dazu ist ein Widerstand R' vorgesehen, der während der Zeitdauer Δt_{L} mittels eines Schalters S quasi eine Bypassleitung zu dem LED-Signalgeber 9 bestromt.

Figur 6 zeigt eine Variante, bei der eine ohnehin vorhandene Beschaltung des LED-Signalgebers 9 mit einem Widerstand R'' analog zu den Schaltungsteilen 8.1 bzw. 8.2 aus Figur 4 bzw.

Figur 5 oder auch mit einem anders aufgebauten, aber funktionsgleichen Schaltungsteil beschaltet wird. Die vorhandene Beschaltung des LED-Signalgebers 9 bezieht sich beispielsweise auf eine Kennlinienanpassung des LED-Signals an die Glühlampe.

Die Erfindung beschränkt sich nicht auf die vorstehend angegebenen Ausführungsbeispiele. Vielmehr ist eine Anzahl von Varianten denkbar, welche auch bei grundsätzlich anders gearteter Ausführung von den Merkmalen der Erfindung Gebrauch machen. Insbesondere sind die Schaltungen nicht auf Gleichstrom begrenzt. Das Grundprinzip ist natürlich auch auf Wechselstrom anwendbar.

## Patentansprüche

1. Schaltungsnordung zum Betreiben einer Beleuchtungseinrichtung, insbesondere eines LED-Signalgebers (9), im Zusammenwirken mit einer übergeordneten Einrichtung, insbesondere einer Überwachungseinrichtung, die einen Einschaltstrom vorgibt,
**gekennzeichnet durch**
einen Schaltungsteil (8.1, 8.2) zur Einstellung des Einschaltstromes bis oberhalb einer Ansprechschwelle der übergeordneten Einrichtung während einer Zeitdauer (Δt_{L}).

2. Schaltungsanordnung nach Anspruch 1,
**dadurch gekennzeichnet, dass** die Zeitdauer (Δt_{L}) für den Einschaltstrom derart kurz bemessen ist, dass der maximale Dauerstrom der übergeordneten Einrichtung nicht überschritten wird und gegebenenfalls eine stromüberwachende Einrichtung, insbesondere eine Stromsicherung, nicht anspricht.

3. Schaltungsanordnung nach einem der vorangehenden Ansprüche,
**dadurch gekennzeichnet,**
**dass** der Schaltungsteil (8.1) als Parallelschaltung zu der Beleuchtungseinrichtung mit einem R/C-Glied zur Strom-Zeit-Kennliniennachbildung (1) einer Glühlampe ausgebildet ist.

4. Schaltungsanordnung nach Anspruch 1 oder 2,
**dadurch gekennzeichnet,**
**dass** der Schaltungsteil (8.1) als Parallelschaltung zu der Beleuchtungseinrichtung mit einem während der Zeitdauer (Δt_{L}) zuschaltbaren Wiederstand (R') ausgebildet ist.

5. Schaltungsanordnung nach einem der vorangehenden Ansprüche,
**dadurch gekennzeichnet,**
**dass** der Schaltungsteil (8.1, 8.2) in eine Schaltung zur Strom-Spannungs-Kennliniennachbildung oder zur Lichtstärke-Spannungs-Kennliniennachbildung einer Glühlampe eingebunden ist.
